# DEMANDE DE BREVET EUROPEEN

(11) **EP 4 715 279 A1**
(43) Date de publication de la demande: **25.03.2026**
(21) Numéro de dépôt: 25204007.6
(22) Date de dépôt: 23.09.2025
(51) Int. Cl.: F24F 7/00, F24F 11/00, F24F 11/56

(54) **PROCÉDÉ DE PILOTAGE D'UN SYSTÈME DE VENTILATION, SYSTÈME DE VENTILATION ET INSTALLATION DE VENTILATION ASSOCIÉS**

(30) Priorité: 24.09.2024 FR 2410177
(71) Demandeur: Anjos Ventilation, 01230 Torcieu (FR)
(72) Inventeur: BARBARIN, Sacha, 01230 TORCIEU (FR); BARBARIN, Guillaume, 01230 TORCIEU (FR)
(74) Mandataire: Lavoix

(57) **Abrégé**

Ce procédé de pilotage d'un système de ventilation comprenant une télécommande et une bouche de ventilation, qui comprend des moyens de réception alimentés par pile. De manière cyclique, la bouche de ventilation bascule entre une phase de sommeil (ΔTs), au cours de laquelle les moyens de réception sont éteints, et une phase de réveil (ΔTr), au cours de laquelle les moyens de réception sont allumés et aptes à recevoir un signal de commande envoyé par la télécommande. Le procédé de pilotage inclut aussi l'actionnement de la télécommande par un utilisateur, de manière à envoyer un signal de commande pendant un temps de transmission (ΔTt), qui est supérieur au temps de sommeil (ΔTs).

## Description

La présente invention concerne un procédé de pilotage d'un système de ventilation, un système de ventilation et une installation de ventilation associés.

On s'intéresse aux systèmes de ventilation comprenant une bouche de ventilation et une télécommande. Les bouches de ventilations sont prévues pour renouveler l'air à l'intérieur des locaux, en particulier des locaux appelés à recevoir des personnes. Les bouches de ventilation englobent les entrées d'air, les bouches d'insufflations et les bouches d'extraction. La bouche de ventilation est prévue pour être commandée par un utilisateur au moyen de la télécommande. La bouche de ventilation comprend un organe d'actionnement, généralement électromécanique, qui est configuré pour modifier le débit d'air. Selon un exemple d'utilisation, une telle bouche de ventilation est installée dans une salle de bain, et l'utilisateur peut ainsi, après une douche, commander l'augmentation du débit de ventilation de manière à évacuer l'humidité générée pendant la douche. La bouche de ventilation est avantageusement munie d'une minuterie et, après une durée prédéterminée, la bouche de ventilation revient dans une configuration nominale, dans laquelle le débit d'air est par exemple maintenu à une valeur nominale, définie notamment par la réglementation applicable. Par exemple, en France, la norme NF DTU 68.3 d'avril 2017, issue de l'arrêté de mars 1982, est applicable aux systèmes autoréglables, tandis que pour les systèmes hygroréglables, on considère l'Arrêté d'octobre 1983, associé aux documents CPT3828 et 3827 - version 6 de juillet 2024. Dans le cas des systèmes hygroréblables, le débit d'air nominal est variable, fonction du taux d'humidité de l'air.

On connait dans l'art antérieur les bouches de ventilations à piles, et équipées d'une cordelette de commande ou d'un bouton de commande. Cela impose à l'utilisateur de s'approcher à proximité immédiate de la bouche de ventilation pour changer le débit d'air.

On connait également les bouches de ventilation commandées par une télécommande à radiofréquence. La bouche de ventilation comprend ainsi un module de radiofréquence, qui est relativement encombrant et consommateur d'énergie. L'utilisation d'une pile demanderait de la changer trop fréquemment, par exemple tous les deux mois, ce qui est peu pratique à utiliser. Aussi une telle bouche de ventilation demande d'être raccordée à une source d'énergie électrique par une liaison filaire, ce qui est peu pratique, en particulier en cas de rénovation. US-2004/067731-A1 décrit un tel exemple de bouche de ventilation.

C'est à ces problèmes qu'entend plus particulièrement remédier l'invention, en proposant un système de ventilation qui soit plus simple à installer et à utiliser.

À cet effet, l'invention concerne un procédé de pilotage d'un système de ventilation, le procédé de pilotage comprenant :
- la fourniture d'un système de ventilation comprenant une bouche de ventilation, qui ménage un passage d'air et qui comprend :
   - un organe d'actionnement, qui est mobile entre plusieurs positions correspondant chacune à une obturation du passage d'air, chaque position de l'organe d'actionnement correspondant à un état de fonctionnement de la bouche de ventilation,
   - une unité de contrôle, avec des moyens de réception, l'unité de contrôle étant configurée pour basculer les moyens de réception entre une phase de sommeil et une phase de réveil,
   - un compartiment à pile, configuré pour recevoir une pile électrique d'alimentation de l'unité de contrôle et de l'organe d'actionnement,

   le système de ventilation comprenant aussi une télécommande, qui comprend des moyens de transmission apte à communiquer avec les moyens de réception de la bouche de ventilation, de manière à envoyer à la bouche de ventilation un signal de commande relatifs aux états de de fonctionnement de la bouche de ventilation,
   dans lequel le procédé de pilotage comprend :
      - de manière cyclique, et au moyen de l'unité de contrôle, le basculement des moyens de réception entre une phase de sommeil, au cours de laquelle les moyens de réception sont éteints, et une phase de réveil, au cours de laquelle les moyens de réception sont allumés et aptes à recevoir le signal de commande envoyé par la télécommande, les or la phase de sommeil durant un temps de sommeil prédéterminé, tandis que la phase de réveil dure pendant un temps de réveil prédéterminé,
      - l'actionnement, par un utilisateur, de la télécommande, de manière à envoyer un signal de commande à l'unité de contrôle, par les moyens de transmission, la transmission du signal de commande se faisant pendant un temps de transmission, qui est supérieur au temps de sommeil,
      - la réception, par les moyens de réception et au cours de la phase de réveil, du signal de commande transmis.

Grâce à l'invention, les moyens de réception sont mis en sommeil pendant une partie de leur temps de fonctionnement, économisant de l'énergie. L'autonomie de la bouche de ventilation est ainsi accrue, ce qui réduit la fréquence de changement de la pile électrique de la bouche de ventilation. L'utilisation de la bouche de ventilation est ainsi facilitée. En outre, la bouche fonctionnant sur pile, sont installation est également facilitée, car il n'est pas nécessaire de tirer une ligne d'alimentation spécifique. Le système de ventilation de l'invention est ainsi particulièrement adapté à la rénovation de locaux, notamment d'habitation.

Selon des aspects avantageux mais non obligatoires de l'invention, un tel procédé de pilotage peut incorporer une ou plusieurs des caractéristiques suivantes prises isolément ou selon toute combinaison techniquement admissible :
- Le temps de sommeil est supérieur au temps de réveil, de préférence supérieur à 5 fois le temps de réveil, de préférence supérieure à 10 fois le temps de réveil.
- La somme du temps de sommeil et du temps de réveil est comprise entre 0,5 et 10 secondes, de préférence supérieure à 1 s et/ou inférieure à 5 s.
- La somme du temps de sommeil et du temps de réveil est égale à une période de fonctionnement de l'unité de contrôle, alors que le temps de transmission est supérieur à 100% de la période de fonctionnement, de préférence supérieur à 120%.

L'invention concerne aussi un système de ventilation, qui est configuré pour mettre en œuvre le procédé de pilotage tel que défini précédemment, le système de ventilation comprenant une bouche de ventilation, qui ménage un passage d'air et qui comprend :
- un organe d'actionnement, qui est mobile entre plusieurs positions correspondant chacune à une obturation du passage d'air,
- une unité de contrôle, avec des moyens de réception, l'unité de contrôle étant configurée pour basculer les moyens de réception entre une phase de sommeil et une phase de réveil,
- un compartiment à pile, configuré pour recevoir une pile électrique d'alimentation de l'utilité de contrôle et de l'organe d'actionnement,
le système de ventilation comprend aussi une télécommande, qui comprend des moyens de transmission apte à communiquer avec les moyens de réception de l'unité de contrôle, de manière à envoyer à l'unité de contrôle des ordres relatifs aux états de de fonctionnement de la bouche de ventilation.

Ce système de ventilation induit les mêmes avantages que ceux mentionnés ci-dessus au sujet du procédé de pilotage de l'invention.

Avantageusement :
- Les moyens de transmission sont multidirectionnels.
- Les moyens de réception et les moyens de transmission fonctionnent selon un protocole Bluetooth, défini par la norme IEEE 802.15.1:2005, et en particulier un protocole Bluetooth Low Emission, défini par la norme IEEE 802.15.4:2020.

- La télécommande est un smartphone, qui comprend les moyens de transmission.
- La bouche de ventilation est une bouche d'extraction ou une bouche d'insufflation.

L'invention concerne enfin une installation de ventilation, comprenant le système de ventilation tel que défini précédemment, la bouche de ventilation étant assujettie sur une ouverture débouchant dans le local.

L'invention sera mieux comprise, et d'autres avantages de celle-ci apparaîtront plus clairement à la lumière de la description qui va suivre, d'un mode de réalisation d'un procédé de pilotage d'un système de ventilation, d'un système de ventilation et d'une installation de ventilation, conformes à son principe, donnée uniquement à titre d'exemple et faite en référence aux dessins annexés, dans lesquels :
- [Fig 1] la figure 1 représente respectivement, sur deux inserts a) et b), une installation de ventilation conforme à l'invention, l'installation de ventilation comprenant un système de ventilation, lui aussi conforme à l'invention, et une télécommande appartenant au système de ventilation, et
- [Fig 2] la figure 2 représente respectivement, sur deux inserts a) et b), deux graphes illustrant le principe d'un procédé de pilotage conforme à l'invention.

Une installation de ventilation 20, conforme à l'invention, est représentée schématiquement à la figure 1 a). L'installation de ventilation 20, dite aussi simplement « installation 20 » dans la suite, comprend un local, qui est ici formé d'une seule pièce 22. La pièce 22 est par exemple une salle de bain. Selon les cas, la pièce 22 est prévue pour accueillir une ou plusieurs personnes.

La pièce 22 comprend au moins deux ouvertures 24, qui sont prévues pour la circulation de l'air. Dans l'exemple illustré, l'installation 20 comprend ici une entrée d'air 30, qui est assujettie à une des ouvertures 24, et une bouche d'extraction 40, qui est assujettie à l'autre des ouvertures 24. L'entrée d'air 30 ménage un passage d'air 32, qui est configuré pour laisser passer un flux d'air entrant F30 au travers de l'entrée d'air 30. De manière similaire, la bouche d'extraction 40 ménage un passage d'air 42, qui est configuré pour laisser passer un flux d'air extrait F40 au travers de la bouche d'extraction 40.

Dans l'exemple illustré, la bouche d'extraction 40 est fluidiquement reliée à un caisson de ventilation 50, qui est configuré pour extraire le fux d'air extrait F40 de la pièce 22 et rejeter ce flux d'air extrait F40 à l'extérieur de la pièce 22. Par dépression dans la pièce 22, le flux d'air entrant F30 est introduit dans la pièce 22 à travers l'entrée d'air 30. L'installation 20 est ainsi une installation dite « simple flux ». On considère que le flux d'air entrant F30 est égal au flux d'air extrait F40, les éventuelles fuites étant négligées. En variante non illustré, l'entrée d'air 30 et l'ouverture 24 correspondante sont absentes, le flux d'air entrant F30 passant par exemple sous une porte du local, ou par une grille de ventilation, etc. Selon une autre variante non illustrée, les principes de l'invention sont aussi transposables à une installation double flux. Dans ce cas, l'entrée d'air 30 est remplacée par une bouche d'insufflation, qui est fluidiquement reliée à un caisson de ventilation.

La bouche d'extraction 40 comprend aussi un organe d'actionnement 44, ici un clapet pivotant, qui est mobile entre plusieurs positions, de manière à obturer plus ou moins le passage d'air 42 de la bouche d'extraction 40, influant ainsi sur le débit du flux d'air extrait F40 au travers du passage d'air 42 lorsque l'installation de ventilation 20 est en fonctionnement.

La bouche d'extraction 40 est un premier exemple de bouche de ventilation de l'installation de ventilation 20. Plus généralement, l'organe d'actionnement 44 est commutable entre plusieurs configurations, de manière à influer sur le débit d'air au travers du passage d'air 42 associé à la bouche de ventilation, ici la bouche d'extraction 40, chaque configuration de l'organe d'actionnement 44 étant associée à un état de fonctionnement de la bouche de ventilation.

Comme décrit plus loin, la bouche d'extraction 40 est commandable à distance, au moyen d'une télécommande 100, de manière à ajuster la position de l'organe d'actionnement 44, autrement dit de manière à choisir l'état de fonctionnement de la bouche de ventilation. La bouche d'extraction 40 et la télécommande 100 forment ensemble un système de ventilation.

La bouche d'extraction 40 comprend une unité de contrôle 46, qui inclut des moyens de réception 47, qui sont configurés pour recevoir un signal de commande F124 émis par la télécommande 100. Par exemple, l'unité de contrôle 46 comprend une carte électronique avec un microprocesseur et une antenne, qui forment les moyens de réception.

La bouche d'extraction 40 comprend aussi un compartiment à piles, qui est configuré pour recevoir une ou plusieurs piles électriques d'alimentation de l'utilité de contrôle 46 et de l'organe d'actionnement 44. Le compartiment à piles et la ou les piles ne sont pas représentés.

La télécommande 100 comprend des moyens de transmission 124, qui sont ici représentés schématiquement par un composant électronique monté sur une carte électronique 125. Les moyens de transmission 124 sont aptes à communiquer avec les moyens de réception 47 de l'unité de contrôle, de manière à envoyer à la bouche de ventilation 40 un signal de commande F124 relatifs aux états de de fonctionnement de la bouche de ventilation 40.

La télécommande 100 comprend un organe de commande, ici un bouton 110, qui est configuré pour être actionné par un utilisateur de manière à déclencher l'envoi d'un signal de commande F124 à la bouche de ventilation 40. Le bouton 110 est ici un bouton physique, notamment un bouton poussoir.

On décrit à présent un exemple d'utilisation du système de ventilation et un procédé de pilotage du système de ventilation, en référence à la figure 2.

Initialement, le procédé de pilotage comprend la fourniture d'un exemplaire du système de ventilation. En général, le système de ventilation fait partie de l'installation de ventilation 20.

La figure 2 a) est un graphe 201 illustrant l'évolution des moyens de réception 47 au cours du temps, entre les phases de sommeil, représentées de manière logique par la valeur 0 - zéro - sur l'axe des ordonnées, et les phases de réveil, représentées par la valeur 1 sur l'axe des ordonnées.

La figure 2 b) est un graphe 202 illustrant l'évolution des moyens de transmission 124 au cours du temps, entre des phases d'attente, aux cours desquelles aucun signal de commande n'est transmis, et la phase de transmission. Chaque phase d'attente est représentée de manière logique par la valeur 0 - zéro - sur l'axe des ordonnées, tandis que la phase de transmission est représentée par la valeur 1 sur l'axe des ordonnées.

Dans l'exemple illustré, la pièce 22 est une salle de bain. En l'absence de commande spécifique, la bouche d'extraction 40 laisse passe un flux d'air extrait F40 correspondant par exemple a un flux minimal, qui est généralement défini par les normes de ventilation des bâtiments.

À la suite d'une douche, l'air de la salle de bain est chargé d'humidité, aussi l'utilisateur souhaite commander la bouche d'extraction 40 de manière à augmenter temporairement le flux d'air extrait F40. L'utilisateur appuie alors sur le bouton 110 de la télécommande 100, pour envoyer à la bouche d'extraction 40 le signal de commande F124 correspondant à partir d'un instant T1. On considère que la transmission du signal de commande commence à l'instant T1.

Pour que le signal de commande F124 soit effectivement reçu par la bouche d'extraction 40, il faut que les moyens de réception 47 soient dans une phase de réveil, c'est-à-dire alimentés en énergie électrique et dans une configuration telle que le signal de commande F124 envoyé par la télécommande 100 soit effectivement lu et compris par l'unité de contrôle 46.

Or en comparaison de la consommation de chacun des autres éléments de la bouche d'extraction 40, la consommation électrique des moyens de réception 47 est la plus importante. Ainsi, lorsque les moyens de réception 47 sont dans la phase de réveil, ces derniers consomment de l'électricité, réduisant la durée de vie résiduelle de la pile.

Un des principes de l'invention est de basculer, au moyens de l'unité de contrôle 46, les moyens de réception 47 entre la phase de réveil et une phase de sommeil, au cours de laquelle les moyens de réception 47 sont éteints, c'est-à-dire ne sont pas alimentés en énergie électrique et ne réduisent pas la capacité résiduelle de la pile.

Ainsi, selon un exemple de procédé pilotage du système de ventilation, de manière cyclique, et au moyen de l'unité de contrôle, on fait basculer les moyens de réception entre la phase de sommeil, au cours de laquelle les moyens de réception sont éteints, et la phase de réveil, au cours de laquelle les moyens de réception sont allumés et aptes à recevoir le signal de commande envoyé par la télécommande.

Au cours de chaque cycle, la phase de sommeil dure pendant un temps prédéterminé dit « temps de sommeil » ΔTs, tandis que la phase de réveil dure pendant un temps prédéterminé dit « temps de réveil » ΔTr. La somme de la durée de la phase de sommeil et de la durée de la phase de réveil, autrement dit la somme du temps de sommeil ΔTs et du temps de réveil ΔTr, est égale à une période de fonctionnement Tf de l'unité de contrôle 46.

Il faut qu'au cours de l'envoi du signal de commande, les organes de réception 47 soient, au moins une fois, dans la phase de réveil. Autrement dit, lorsque l'utilisateur actionne la télécommande 100, de manière à envoyer un signal de commande F124 à l'unité de contrôle, par les moyens de transmission 124, la transmission du signal de commande se fait pendant un temps de transmission ΔTt, qui est supérieur au temps de sommeil ΔTs. En résultat, le procédé de pilotage comprend la réception, par les moyens de réception 47 et au cours de la phase de réveil, du signal de commande F124 transmis.

De préférence, le temps de transmission ΔTt est supérieur à 100% de la période de fonctionnement Tf, de préférence supérieur à 120%. On est ainsi sûr que les moyens de réception 47 sont dans la phase de réveil conjointement à l'envoi du signal de commande, au moins pendant toute la durée de réveil ΔTr d'une phase de réveil.

Plus la durée de réveil ΔTr est courte en regard de la phase de sommeil ΔTs, et plus la bouche d'extraction 40 est économe en énergie. Ainsi la durée de la phase de sommeil ΔTs est supérieure à la durée de la phase de réveil ΔTr, de préférence supérieure à 5 fois la durée de la phase de réveil, de préférence supérieure à 10 fois la durée de la phase de réveil.

À titre d'exemple schématique, lorsque les moyens de réception 47 sont dans la phase de réveil de manière continue, une pile dure typiquement deux mois. Lorsque la durée de réveil ΔTr est de 0,5 s, avec une durée de sommeil de 4,5 s, les moyens de réception sont en sommeil 90% du temps, et la même pile dure alors 20 mois. Selon ce même exemple, la durée de transmission ΔTt est supérieure à 4,5 secondes, de préférence supérieure à 5 s, de préférence encore supérieure à 6 secondes. De préférence, la période de fonctionnement Tf de l'unité de contrôle est comprise entre 0,5 et 10 secondes, de préférence encore supérieure à 1 s et/ou inférieure à 5 s.

Selon un exemple préférentiel, la durée de réveil ΔTr est comprise entre 15 ms et 20 ms, tandis que la durée de sommeil ΔTs est comprise entre 1 et 1,5 seconde. Selon un exemple particulièrement préférentiel, la durée de réveil ΔTr est sensiblement égale à 18 ms, tandis que la durée de sommeil ΔTs est sensiblement égale à 1,3 s. Préférentiellement, la durée de transmission ΔTt est de 5 s. Ainsi plusieurs phases de réveil sont incluses au cours d'une même phase de transmission.

Au cours de la durée de transmission, le signal de commande est avantageusement envoyé plusieurs fois, à brefs intervalles. Par exemple, chaque signal de commande a une durée de l'ordre de 0,5 ms, et est envoyé à intervalles réguliers ou irréguliers, de l'ordre de 10 ms en moyenne.

De préférence, les moyens de transmission 124 sont multidirectionnels. Ainsi, lorsque l'utilisateur appuie sur le bouton 110, l'utilisateur n'a pas besoin de maintenir la télécommande orientée vers la bouche d'extraction 40 pendant toute la durée du temps de de transmission ΔTt, de l'ordre de 5 s dans l'exemple précédent. L'utilisation du système de ventilation est ainsi facilitée.

De préférence, une fois que l'utilisateur appuie sur le bouton 110, même pendant une durée d'appui inférieure au temps de transmission ΔTt, la transmission du signal de commande se fait pendant toute la durée du temps de transmission ΔTt. L'utilisation du système de ventilation est ainsi facilitée.

De préférence, les moyens de réception 47 et les moyens de transmission 124 fonctionnent selon un protocole *Bluetooth,* en particulier un protocole Bluetooth basse consommation, appelé *Bluetooth Low Energy,* ou BLE. Le protocole Bluetooth est défini par la norme IEEE 802.15.1:2005 et ses évolutions ultérieures, le Bluetooth basse consommation étant intégré aux spécifications Bluetooth depuis la version v4.0 publiée en 2010. Alternativement, les moyens de réception 47 et les moyens de transmission 124 communiquent entre eux selon un protocole WiFi, défini par la norme IEEE 802.11:2016 et ses révisions ou évolutions ultérieures. De préférence, la télécommande 100 et la bouche de ventilation 40 sont appairés l'un à l'autre, de sorte que la bouche de ventilation 40 ne réagisse qu'aux ordres envoyés par la télécommande 100 avec laquelle elle est préalablement appairée. Par exemple, lors de l'installation du système de ventilation, l'installateur suit une séquence prédéterminée, incluant la mise sous tension de la **télécommande,** un ou plusieurs appuis - éventuellement prolongés - sur le bouton 110, de manière à appairer la télécommande 100 à la bouche de ventilation 40.

En alternative non représentée, la télécommande 100 est formée par dispositif comprenant un écran tactile et une antenne apte à servir de moyens de transmission, de préférence un smartphone, ou alternativement une tablette. Alors que dans l'exemple de la figure 1, le bouton est un bouton physique, dans le cas où la télécommande est un smartphone, le bouton de commande est alors une portion de l'écran tactile.

Dans le cas où la télécommande est un smartphone, la bouche d'extraction 40 est avantageusement équipée d'un identifiant unique, par exemple un QR code, ou une puce RFID, en particulier une puce NFC, ou équivalent, qui est prévue pour appairer le smartphone à la bouche d'extraction 40. Il est alors possible de commander la bouche d'extraction 40 simplement en installant une application sur le smartphone de l'utilisateur, ce qui est particulièrement économique car évite le coût d'une télécommande spécifique.

Lorsque la télécommande est un smartphone, qui est appelé à être rechargé régulièrement, il est possible d'allonger la durée de transmission ΔTt sans se préoccuper de la consommation d'énergie de la télécommande, et en corolaire d'allonger la durée de sommeil ΔTs de chaque cycle, ce qui prolonge encore plus la longévité de la pile de la bouche d'extraction.

Dans l'exemple préférentiel illustré, le système de ventilation comprend la bouche d'extraction 40 et la télécommande 100, tandis que l'entrée d'air 30 est dite « passive » et ne comprend ni organe d'actionnement ni unité de contrôle. La bouche d'extraction 40 est par exemple installée dans une salle de bain, ou dans un cabinet de toilettes, ou dans une cuisine, de sorte que l'utilisateur puisse augmenter temporairement le flux d'air extrait à la suite des activités causant une dégradation de la qualité de l'air.

Selon une variante miroir, non illustrée, l'entrée d'air est dite « active » et comprend un organe d'actionnement, analogue à l'organe d'actionnement 44, et une unité de contrôle analogue à l'unité de contrôle décrite 46 précédemment en référence à la bouche d'extraction 40, de sorte que le débit d'air entrant F30 est réglable au moyen de la télécommande 100, tandis que la bouche d'extraction est passive. Autrement dit, la bouche de ventilation est formée par l'entrée d'air 30, les principes de l'invention étant transposables à cette variante. Selon une autre variante non illustrée, la bouche de ventilation est une bouche d'insufflation.

Les modes de réalisation et les variantes mentionnées ci-dessus peuvent être combinés entre eux pour générer de nouveaux modes de réalisation de l'invention.

## Revendications

1. Procédé de pilotage d'un système de ventilation, le procédé de pilotage comprenant :
- la fourniture d'un système de ventilation comprenant une bouche de ventilation (40), qui ménage un passage d'air (42) et qui comprend :
• un organe d'actionnement (44), qui est mobile entre plusieurs positions correspondant chacune à une obturation du passage d'air (42), chaque position de l'organe d'actionnement (44) correspondant à un état de fonctionnement de la bouche de ventilation (40),
• une unité de contrôle (46), avec des moyens de réception (47), l'unité de contrôle (46) étant configurée pour basculer les moyens de réception (47) entre une phase de sommeil et une phase de réveil,
• un compartiment à pile, configuré pour recevoir une pile électrique d'alimentation de l'unité de contrôle (46) et de l'organe d'actionnement (44),
le système de ventilation comprenant aussi une télécommande (100), qui comprend des moyens de transmission (124) apte à communiquer avec les moyens de réception (47) de la bouche de ventilation (40), de manière à envoyer à la bouche de ventilation (40) un signal de commande (F124) relatifs aux états de de fonctionnement de la bouche de ventilation (40),
dans lequel le procédé de pilotage comprend :
- de manière cyclique, et au moyen de l'unité de contrôle (46), le basculement des moyens de réception (47) entre une phase de sommeil, au cours de laquelle les moyens de réception (47) sont éteints, et une phase de réveil, au cours de laquelle les moyens de réception (47) sont allumés et aptes à recevoir le signal de commande (F124) envoyé par la télécommande (100), les ou la phase de sommeil durant un temps de sommeil (ΔTs) prédéterminé, tandis que la phase de réveil dure pendant un temps de réveil (ΔTr) prédéterminé,
- l'actionnement, par un utilisateur, de la télécommande (100), de manière à envoyer un signal de commande (F124) à l'unité de contrôle (46), par les moyens de transmission (124), la transmission du signal de commande (F124) se faisant pendant un temps de transmission (ΔTt), qui est supérieur au temps de sommeil (ΔTs),
- la réception, par les moyens de réception (47) et au cours de la phase de réveil, du signal de commande (F124) transmis.

2. Procédé de pilotage selon la revendication 1, dans lequel :
- le temps de sommeil (ΔTs) est supérieur au temps de réveil (ΔTr), de préférence supérieur à 5 fois le temps de réveil (ΔTr), de préférence supérieur à 10 fois le temps de réveil (ΔTr).

3. Procédé de pilotage selon l'une quelconque des revendications 1 ou 2, dans lequel :
- la somme du temps de sommeil (ΔTs) et du temps de réveil (ΔTr) est comprise entre 0,5 et 10 secondes, de préférence supérieure à 1 s et/ou inférieure à 5 s.

4. Procédé de pilotage selon l'une quelconque des revendications 1 à 3, dans lequel :
- la somme du temps de sommeil (ΔTs) et du temps de réveil (ΔTr) est égale à une période de fonctionnement (Tf) de l'unité de contrôle (46),
- le temps de transmission (ΔTt) est supérieur à 100% de la période de fonctionnement (Tf), de préférence supérieur à 120%.

5. Système de ventilation, dans lequel :
- le système de ventilation est configuré pour mettre en œuvre le procédé de pilotage conforme à l'une quelconque des revendications 1 à 4,
- le système de ventilation comprend une bouche de ventilation (40), qui ménage un passage d'air (42) et qui comprend :
• un organe d'actionnement (44), qui est mobile entre plusieurs positions correspondant chacune à une obturation du passage d'air (42),
• une unité de contrôle (46), avec des moyens de réception (47), l'unité de contrôle (46) étant configurée pour basculer les moyens de réception (47) entre une phase de sommeil et une phase de réveil,
• un compartiment à pile, configuré pour recevoir une pile électrique d'alimentation de l'utilité de contrôle et de l'organe d'actionnement (44),
- le système de ventilation comprend aussi une télécommande (100), qui comprend des moyens de transmission (124) apte à communiquer avec les moyens de réception (47) de l'unité de contrôle (46), de manière à envoyer à l'unité de contrôle (46) des ordres relatifs aux états de de fonctionnement de la bouche de ventilation (40).

6. Système de ventilation selon la revendication 5, dans lequel :
- les moyens de transmission (124) sont multidirectionnels.

7. Système de ventilation selon l'une quelconque des revendications 5 ou 6, dans lequel :
- les moyens de réception (47) et les moyens de transmission (124) fonctionnent selon un protocole Bluetooth, défini par la norme IEEE 802.15.1:2005, et en particulier un protocole Bluetooth Low Emission, défini par la norme IEEE 802.15.4:2020.

8. Système de ventilation selon l'une quelconque des revendications 5 à 7, dans lequel :
- la télécommande (100) est un smartphone, qui comprend les moyens de transmission (124).

9. Système de ventilation selon l'une quelconque des revendications 5 à 8, dans lequel :
- la bouche de ventilation (40) est une bouche d'extraction ou une bouche d'insufflation.

10. Installation de ventilation, comprenant :
- le système de ventilation selon l'une quelconque des revendications 5 à 9,
dans laquelle la bouche de ventilation (40) est assujettie sur une ouverture (24) débouchant dans le local (22).
